# FASCICULE DE BREVET EUROPEEN

(11) **EP 0 703 638 B1**
(45) Date de publication et mention de la délivrance du brevet: **19.07.2000**
(21) Numéro de dépôt: 95402101.0
(22) Date de dépôt: 19.09.1995
(51) Int. Cl.: H01Q 25/00, H01Q 21/22, H01Q 3/36

(54) **Procédé et dispositif d'élargissement du diagramme de rayonnement d'une antenne active**
Verfahren und Vorrichtung zur Verbreiterung des Strahlungsdiagramms einer aktiven Antenne
Method and device for enlragement of the radiation diagram for an active antenna

(30) Priorité: 23.09.1994 FR 9411377
(43) Date de publication de la demande: 27.03.1996
(73) Titulaire: THOMSON-CSF, 75008 Paris (FR)
(72) Inventeur: Marcy, Jean-Pierre, F-92402 Courbevoie Cedex (FR); Roger, Joseph, F-92402 Courbevoie Cedex (FR)
(74) Mandataire: Chaverneff, Vladimir

(56) Documents cités:
- IEEE TRANSACTIONS ON ANTENNAS AND PROPAGATION, vol. 36, no. 3, Mars 1988 NEW YORK US, pages 349-356, DUFORT 'Low Sidelobe Electronically Scanned Antenna Using Identical Transmit/Receive Modules'
- MICROWAVE JOURNAL, vol. 35, no. 1, Janvier 1992 DEDHAM US, pages 103-114, XP 000297304 HALL ET AL. 'Integrated Multiple Beam Microstrip Arrays'
- PROCEEDINGS OF THE IEEE, vol. 80, no. 1, Janvier 1992 NEW YORK US, pages 163-172, XP 000294639 MAILLOUX 'Antenna Array Architecture'

## Description

La présente invention a pour objet un procédé et un dispositif d'élargissement du diagramme de rayonnement d'une antenne active.

Les antennes actives sont de plus en plus utilisées dans les radars parce qu'elles apportent de nombreux avantages par rapport aux antennes à balayage électronique classiques. Parmi ces avantages, on notera en particulier l'utilisation de composants à l'état solide, un meilleur rendement et une dégradation douce de leurs caractéristiques.

Un autre avantage des antennes actives est de pouvoir combiner par calcul les signaux reçus des sources élémentaires de l'antenne pour obtenir simultanément l'équivalent d'une multitude de diagrammes d'antenne. Il s'agit là d'une technique connue sous le nom de "formation de faisceaux par le calcul". Cela nécessite que l'espace couvert par cet ensemble de faisceaux ait été illuminé par l'émission du radar.

Cependant, on ne peut pas élargir sensiblement le faisceau d'émission de ces antennes actives sans dégrader leurs caractéristiques. Un tel faisceau élargi est souvent nécessaire en mode veille, en particulier afin d'assurer un temps de mesure suffisant pour obtenir des conditions favorables en mesures Doppler (pour l'élimination des échos fixes).

Le procédé classique d'élargissement de faisceau par utilisation d'une loi de phase quadratique est limité à un élargissement de facteur 2 en raison de la loi d'illumination uniforme imposée par les amplificateurs de puissance des émetteurs radar, qui fonctionnent très généralement en classe C, afin d'obtenir un bon rendement.

On pourrait envisager d"'éteindre", à l'émission, une partie de l'antenne, mais une telle solution serait rédhibitoire pour des facteurs d'élargissement de faisceau élevés, car alors le produit : (puissance d'émission gain) s'écroule, et par voie de conséquence, la portée du radar également.

La présente invention a pour objet un procédé permettant d'élargir le diagramme de rayonnement d'une antenne active de radar de façon que le facteur d'élargissement puisse être nettement supérieur à 2, sans pour autant diminuer la portée du radar, et sans modifier le régime de fonctionnement des amplificateurs de puissance de ce radar, tout en obtenant un diagramme de rayonnement correct.

La présente invention a également pour objet un radar mettant en oeuvre le procédé de l'invention.

L'invention a donc pour objet le procédé d'élargissement du diagramme de rayonnement d'une antenne active comportant k.n colonnes ou lignes, de modules actifs, k étant un entier supérieur ou égal à 1, selon la revendication 1.

Le radar conforme à l'invention comporte un émetteur, un récepteur et une antenne comportant k.n colonnes de modules actifs, et des déphaseurs selon la revendication 4.

La présente invention sera mieux comprise à la lecture de la description détaillée d'un mode de réalisation, pris à titre d'exemple non limitatif et illustré par le dessin annexé, sur lequel :
- la figure 1 est un schéma simplifié d'une partie d'un radar conforme à l'invention,
- la figure 2 est un diagramme des déphasages appliqués en émission, aux différentes parties de l'antenne de la figure 1, dans le cas où cette antenne est divisée en trois parties,
- la figure 3 est un diagramme des faisceaux d'émission, en fonction du gisement, de l'antenne de l'invention, à laquelle sont appliqués les déphasages selon la figure 2,
- la figure 4 est un diagramme des lois de phase appliquées en réception à l'antenne de l'invention, et
- la figure 5 est un diagramme des faisceaux de réception, en fonction du gisement, de l'antenne de l'invention.

L'invention est décrite ci-dessous en référence à l'élargissement en gisement du diagramme d'une antenne, mais il est bien entendu que l'élargissement pourrait aussi être réalisé en site, au lieu du gisement ou en plus de celui-ci.

On a schématiquement représenté en figure 1 une antenne active 1 comportant n∗m modules actifs MA disposés en un réseau cartésien de n colonnes C1 à Cn comportant chacune m modules référencés, dans chaque colonne, MA1 à MAm. Les modules MA de chaque colonne sont reliés à un distributeur de colonne correspondant, respectivement D1 à Dn. Chacun de ces distributeurs est relié par un élément de récepteur, respectivement R1 à Rn, à une matrice 2 de formation de faisceaux, en gisement par exemple. Cette matrice 2 est soit une matrice de formation de faisceaux analogique, soit une matrice de formation de faisceaux par le calcul. La matrice 2 est reliée à un émetteur radar non représenté.

On a représenté en figure 2 un exemple de diagramme des phases des signaux appliqués, en émission, à l'antenne 1. Pour cet exemple, le nombre n de colonnes est un multiple de 3. On considère les colonnes dans l'ordre depuis un côté vers l'autre. L'antenne est divisée en trois tiers adjacents comportant chacun le même nombre de colonnes, référencés TG (tiers gauche), TC (tiers central) et TD (tiers droit), sur la figure 2. Chacun de ces tiers reçoit une loi de phase variant linéairement avec l'abscisse de la colonne considérée, mais la pente de ces lois linéaires varie d'un tiers à l'autre. Chaque tiers d'antenne génère ainsi un faisceau directif dont la direction de pointage est définie par la pente de sa loi de phase.

Sur la figure 3, on a représenté, en coordonnées cartésiennes, le diagramme, en fonction du gisement, des faisceaux produits par l'antenne alimentée de la façon décrite ci-dessus en référence à la figure 2. On obtient trois lobes de faisceaux sensiblement identiques, dont chacun présente une largeur angulaire L (à -3dB) égale à trois fois celle du lobe du faisceau nominal de l'antenne active classique complète. Sur cette figure 3, on a noté D les entraxes des trois lobes, D étant proportionnel à l'angle α (voir figure 2), et on a noté D1 la distance entre l'axe du lobe central et l'axe A de l'antenne, D1 étant proportionnelle à α0 (voir figure 2).

Les pentes des trois lois de phases doivent avoir entre elles un écart suffisant pour que les trois faisceaux fournis soient bien séparés et n'interfèrent pas entre eux. D'un point de vue pratique, on peut estimer que cette condition est réalisée lorsque la séparation entre les axes des faisceaux excède trois fois la largeur à 3 dB de ces faisceaux. Ainsi, les trois faisceaux sont suffisamment éloignés les uns des autres pour ne pas créer d'interférences mutuelles, tout en présentant un diagramme d'émission élargi (de largeur totale égale à neuf fois la largeur du faisceau nominal de l'antenne).

Il est avantageux, sans que cela soit une obligation, que l'écart entre l'axe du lobe de gauche et l'axe du lobe central soit égal à l'écart entre l'axe du lobe central et l'axe du lobe de droite. Ceci implique que l'écart entre les pentes des lois de phase soit le même entre le tiers gauche et le tiers central qu'entre le tiers central et le tiers de droite (angle α sur la figure 2).

Pour illuminer tout l'espace dans lequel le radar est censé fonctionner, il suffit de maintenir constant l'angle α, ce qui impose l'espacement entre les trois lobe, et d'effectuer le balayage en azimut de l'espace souhaité à l'aide des trois faisceaux en faisant varier l'angle α0 (figure 2) qui définit le pointage du faisceau central.

A la réception, on forme simultanément neuf faisceaux dont chacun a une largeur sensiblement égale à la largeur angulaire nominale de l'antenne complète. Ceci est réalisé grâce à la matrice 2 de la figure 1 qui met en oeuvre simultanément neuf lois des phases différentes, de préférence linéaires, qui permettent de couvrir le domaine angulaire (en gisement dans le cas présent) dans lequel a été rayonnée l'énergie d'émission. Pour simplifier le dessin, on n' a représenté en figure 4 que quatre de ces lois de phases.

Comme on le voit en figure 5, les lois de phases sont choisies de façon à obtenir, par exemple, trois groupes de trois faisceaux adjacents, chaque groupe recouvrant l'un des lobes élargis dans lequel s'est réalisée l'émission. En état de veille, on déplace globalement les faisceaux (neuf, dans le cas présent) ainsi formés, afin de couvrir sans "trous" le domaine angulaire (en site et/ou en gisement) surveillé. Ce déplacement est effectué en faisant varier simultanément les phases des groupes de faisceaux.

De façon générale, lorsqu'on divise une antenne comportant k.n colonnes (ou lignes) en n groupes égaux adjacents, on obtient, selon l'invention, un élargissement de la largeur du faisceau d'origine de n². En pratique, ces élargissements peuvent être de 1, 4, 9, 16, 25...

Bien entendu, le procédé de l'invention peut être associé aux procédés classiques d'élargissement de faisceau.

## Revendications

1. Procédé d'élargissement du diagramme de rayonnement d'une antenne active comportant k.n colonnes ou lignes de modules actifs, k étant un entier supérieur ou égal à 1, caractérisé en ce qu'il consiste à diviser l'antenne en n groupes adjacents de k colonnes à appliquer, en émission, à chacun des n groupes un signal avec une loi de phase propre pour former n faisceaux d'émission, et à la réception, à former n² faisceaux simultanés, chacun ayant une largeur angulaire égale à la largeur angulaire du faisceau nominal de l'antenne complète, les déphasages relatifs de ces faisceaux suivant chacune une loi différente, cet ensemble de faisceaux d'émission et de réception étant déplacé globalement pour couvrir l'ensemble du domaine angulaire désiré.

2. Procédé selon la revendication 1, caractérisé en ce qu'en émission au moins une partie des lois de phases sont linéaires.

3. Procédé selon les revendications 1 ou 2, caractérisé en ce qu'en réception, au moins une partie des différentes lois de déphasage sont linéaires.

4. Radar comportant un émetteur, un récepteur et une antenne comportant k.n colonnes ou lignes de modules actifs et des déphaseurs, caractérisé en ce que l'émetteur comporte des circuits appliquant, pour chacun de n groupes adjacents de k colonnes de modules actifs (MA), des signaux de commande différents aux déphaseurs correspondants (D1...Dn), le récepteur est relié à une matrice de formation de faisceaux (2) et lesdits déphaseurs et la matrice sont commandés selon le procédé des revendications 1 à 3.

5. Radar selon la revendication 4, caractérisé en ce que la matrice de formation de faisceaux est du type à formation de faisceaux par le calcul.

6. Radar selon la revendication 4, caractérisé en ce que la matrice de formation de faisceaux est du type analogique.

## Patentansprüche

1. Verfahren zur Verbreiterung des Strahlungsdiagramms einer aktiven Antenne mit k·n Spalten oder Zeilen von aktiven Moduln, wobei k eine ganze Zahl größer/gleich eins ist, dadurch gekennzeichnet, daß es darin besteht, die Antenne in n benachbarte Gruppen von k Spalten zu unterteilen, sendeseitig an jede der Gruppen ein Signal mit einem eigenen Phasengesetz zur Formung von n Sendestrahlen anzulegen und empfangsseitig n² gleichzeitige Strahlen zu formen, die je eine Winkelbreite gleich der Winkelbreite des Nennstrahls der vollständigen Antenne besitzen, wobei die Phasenverschiebungen bezüglich dieser Strahlen je einem anderen Gesetz folgen und die Gesamtheit der Sende- und Empfangsstrahlen global verschoben wird, um den gesamten gewünschten Winkelbereich zu überdecken.

2. Verfahren nach Anspruch 1, dadurch gekennzeichnet, daß sendeseitig mindestens ein Teil der Phasengesetze linear ist.

3. Verfahren nach Anspruch 1 oder 2, dadurch gekennzeichnet, daß empfangsseitig mindestens ein Teil der verschiedenen Phasengesetze linear ist.

4. Radarsystem mit einem Sender, einem Empfänger und einer Antenne, die k·n Spalten oder Zeilen von aktiven Moduln und Phasenschieber enthält, dadurch gekennzeichnet, daß der Sender Schaltungen besitzt, die für jede der n benachbarten Gruppen von k Spalten aktiver Moduln (MA) unterschiedliche Steuersignale an die entsprechenden Phasenschieber (D1, ..., Dn) anlegen, daß der Empfänger an eine Strahlformungsmatrix (2) angeschlossen ist und daß die Phasenschieber und die Matrix gemäß dem Verfahren der Ansprüche 1 bis 3 gesteuert werden.

5. Radarsystem nach Anspruch 4, dadurch gekennzeichnet, daß die Strahlformungsmatrix durch Berechnung gesteuert wird.

6. Radarsystem nach Anspruch 4, dadurch gekennzeichnet, daß die Strahlformungsmatrix analog gesteuert wird.

## Claims

1. Method of broadening the radiation diagram of an active antenna having k.n columns or rows of active modules, k being an integer greater than or equal to 1, characterized in that it consists in dividing the antenna into n adjacent groups of k columns, in applying, during transmission, a signal with its own phase law to each of the n groups in order to form n transmission beams and, during reception, in forming n² simultaneous beams, each having an angular width equal to the angular width of the nominal beam of the full antenna, the relative phase shifts of these beams each following a different law, this set of transmission and reception beams being moved as a whole in order to cover all of the desired angular range.

2. Method according to Claim 1, characterized in that, during transmission, at least some of the phase laws are linear.

3. Method according to one of Claims 1 and 2, characterized in that, during reception, at least some of the phase-shift laws are linear.

4. Radar having a transmitter, a receiver and an antenna having k.n columns or rows of active modules and phase shifters, characterized in that the transmitter has circuits applying different control signals to the corresponding phase shifters (D1...Dn) for each of n adjacent groups of k columns of active modules (MA), the receiver is connected to a beam-formation matrix (2) and the said phase shifters and the matrix are controlled according to the method of Claims 1 to 3.

5. Radar according to Claim 4, characterized in that the beam-formation matrix is of the type which forms beams by computation.

6. Radar according to Claim 4, characterized in that the beam-formation matrix is of the analogue type.
